# EUROPÄISCHE PATENTSCHRIFT

(11) **EP 0 234 424 B1**
(45) Veröffentlichungstag und Bekanntmachung des Hinweises auf die Patenterteilung: **23.05.1990**
(21) Anmeldenummer: 87101974.1
(22) Anmeldetag: 12.02.1987
(51) Int. Cl.: B05C 17/02

(54) **Einrichtung zum Auftragen von Farbe auf Flächen**
Apparatus for applying paint to surfaces
Appareil pour l'application de peinture sur des surfaces

(30) Priorität: 15.02.1986 DE 3604854
(43) Veröffentlichungstag der Anmeldung: 02.09.1987
(73) Patentinhaber: Metallwarenfabrik Bempflingen GmbH, D-7445 Bempflingen (DE)
(72) Erfinder: Prettl Erhard, D-7417 Pfullingen (DE); Teich Siegfried, D-7480 Sigmaringen (DE)
(74) Vertreter: Witte, Alexander, Dr.-Ing.

(56) Entgegenhaltungen:
- DE-B- 1 030 227
- FR-A- 1 074 748

## Beschreibung

Die Erfindung betrifft eine Einrichtung zum Auftragen von Farbe auf Flächen mit einer einen Hohlraum aufweisenden Farbauftragswalze die an ihrem Umfang mit vom Hohlraum zur Außenseite führenden Farbaustrittsöffnungen versehen ist, mit einem im Hohlraum mit radialen Zwischenraum angeordneten, zur Farbauftragswalze konzentrischen Farbverteiler, wobei Farbauftragswalze und Farbverteiler relativ zueinander verdrehbar sind, mit Mitteln zum Zuführen der Farbe in den Zwischenraum, und mit mechanischen Schikanen zum Verteilen der Farbe bei Verdrehung von Farbauftragswalze und Farbverteiler gegeneinander.

Eine derartige Einrichtung ist aus der EP-A-0 169 671 bekannt.

Die Farbauftragswalze besteht aus mehreren, etwa zylinderförmigen Segmenten, die verdrehbar auf einem Farbverteiler angeordnet sind. Der Farbverteiler besteht aus einem Farbzuführrohr, das mit radialen Bohrungen versehen ist. Im massigen Körper der Farbauftragswalze sind radiale Bohrungen vorgesehen, die an der Oberfläche austreten und in axial gerichtete Einkerbungen auf der Außenseite der Segmente münden. Unmittelbar auf der Außenseite der Farbauftragwalze ist ein Flor vorgesehen. Wird Farbe unter Druck in das mittige Rohr eingeführt, so tritt es durch dessen axiale Bohrungen aus, verteilt sich in einem Zwischenraum zwischen Außenseite des Rohres und Innenseite der Segmente, strömt aus diesem Raum in die radialen Bohrungen oder Kanäle in den Segmenten, tritt an deren Außenseite unmittelbar benachbart zur Unterseite des Flores aus und wird durch die als mechanische Schikanen wirkende Rillen an der Außenseite der Segmente mehr oder weniger gleichmäßig streifenförmig in Längsrichtung der Außenseite der Farbauftragwalze verteilt.

Nachteilig an einer derartigen Farbauftragswalze ist, daß der konstruktive Aufbau äußerst massig und kompliziert ist, wobei die Gefahr besteht, daß in die zahlreichen feinen Kanäle größere Teile eintreten können und diese verstopfen. Ferner ist im Bereich der Längsrillen auf der Außenseite der Farbauftragwalze immer mehr Farbe enthalten als, in Umfangsrichtung der Außenseite der Farbauftragswalze gesehen, in den zwischen den Rillen liegenden Bereichen, auf denen die Unterseite des Flores aufliegt. Daraus resultiert eine ungleichmäßige Farbverteilung über die Außenseite der Farbauftragsrolle.

Weitere Einrichtungen zum Auftragen von Farbe, die mechanische Schikanen zum Verteilen der Farbe in der Farbauftragwalze aufweisen, sind aus der DE-B-1 030 227 und der FR-A-1 074 748 bekannt.

Auch bei solchen bekannten Einrichtungen ist der Farbverteiler als hohlzylindrischer Körper ausgebildet, in dessen Wandung Durchtrittsöffnungen für die Farbe angebracht sind. Die Farbe wird dem Farbverteiler durch ein in seinen Innenraum eingeführtes Rohr zugeführt. Das Rohr ist an einen Dosierhandgriff anschließbar und weist ebenfalls Farbaustrittsöffnungen auf. Die aus den Durchtrittsöffnungen im Farbverteiler (Rollereinsatz) austretende Farbe benetzt die mit einem Flor versehene Farbauftragswalze.

Es hat sich gezeigt, daß derartige Einrichtungen hinsichtlich der Gleichmäßigkeit der Benetzung der Farbauftragswalze und damit auch des Farbauftrages unzulänglich sind.

Der Erfindung liegt demgegenüber die Aufgabe zugrunde, eine Einrichtung der eingangs genannten Art dahingehend weiterzubilden, daß unter konstruktiv einfachen Mitteln stets eine gleichmäßige Benetzung bzw. Tränkung der Farbauftragswalze gewährleistet ist.

Erfindungsgemäß wird die Aufgabe dadurch gelöst, daß der Farbverteiler auf einem Trag- und Farbzuführrohr angeordnet ist, wobei ein Farbzuführkanal das Innere des Farbzuführrohres mit dem Zwischenraum zwischen Farbverteiler und Farbauftragwalze verbindet, und daß die mechanischen Schikanen als Spirale auf der Oberfläche des Farbverteilers ausgebildet sind.

Die der Erfindung zugrundeliegende Aufgabe wird auf diese Weise vollkommen gelöst, weil die mechanischen Schikanen in Form einer Spirale im Zwischenraum zwischen dem auf dem Farbzuführrohr angeordneten Farbverteiler und der Farbauftragswalze für eine Verteilung der Farbe über die Länge und den Umfang des Farbverteilers sorgen, so daß die Farbe gleichmäßig über den gesamten Umfang der Farbauftragswalze durch die Farbaustrittsöffnungen durchtritt und daher den die Farbauftragswalze üblicherweise bedeckenden Flor gleichmäßig benetzt. Auf diese Weise wird sicher vermieden, daß beim Abrollen der Farbauftragwalze, z.B. auf einer Rauhfasertapete, die Farbe weder über die Länge der Walze noch über den Abrollweg ungleichmäßig aufgetragen wird, was zu unerwünschter Wolkenbildung führen würde. Dadurch, daß der Farbverteiler auf einem Trag- und Farbzuführrohr angeordnet ist, wobei ein Farbzuführkanal das Innere des Farbzuführrohres mit dem Zwischenraum verbindet, kann die Farbe der Einrichtung unter Druck beispielsweise mittels einer externen Pumpe zugeführt werden. In diesem Falle ist es besonders wichtig, daß die Farbe gleichmäßig über die Oberfläche der Farbauftragswalze verteilt wird, so daß die erfindungsgemäßen Vorteile besonders gut zur Geltung kommen. Durch Ausbilden der mechanischen Schikane als Spirale, vorzugsweise als Rundgewinde, Trapezgewinde oder Steilgewinde auf der zylindrischen Oberfläche des Farbverteilers, wird die Farbe gleichmäßig auf die Innenoberfläche der Farbauftragswalze über sämtliche Farbaustrittsöffnungen hinweg, aufgespachtelt, weil die Spirale, die zweckmäßigerweise bis nahe an die Innenoberfläche der Farbauftragswalze heranreicht, für eine ziehende Verteilung in Längsrichtung und Umfangsrichtung der Innenoberfläche der Farbauftragswalze sorgt. Außerdem hat die Spirale einen Fördereffekt, so daß die Farbe auch von daher gleichmäßig im Zwischenraum verteilt wird.

Bei einer bevorzugten Weiterbildung dieser Variante mündet der Farbzuführkanal in eine Längsausnehmung an der Oberfläche des Farbverteilers.

Diese Maßnahme hat den Vorteil, daß zunächst über die Längsausnehmung eine schnelle Farbverteilung über die Länge des Farbverteilers stattfindet, so daß von diesen gleichmäßig mit Farbe versorgten Längspositionen die Farbe dann auch noch gleichmäßig über den Umfang fein verteilt werden kann.

In einem weiteren Ausführungsbeispiel der Erfindung mündet der Farbzuführkanal nur in. der Längsmitte des Farbverteilers aus und die Spirale ist zu beiden Seiten der Ausmündung gegenläufig ausgebildet.

Diese Maßnahme hat zunächst den Vorteil, daß durch das Vorsehen nur eines einzigen Farbzuführkanales ein Druckgefälle entlang der Länge des Farbverteilers vermieden wird, weil Farbe nur an einer axialen Position zugeführt wird. Die mittige Positionierung hat den Vorteil, daß von dort aus die Farbe gleichmäßig nach beiden Längsseiten des Farbverteilers verteilt werden kann. Hierzu dient in besonders vorteilhafter Weise die gegenläufige Ausbildung der Spirale zu beiden Seiten des Farbzuführkanals, weil die Spirale dafür sorgt, daß die Farbe schnell und gleichmäßig vom Farbzuführkanal weg in beide axialen Hälften des Farbverteilers gefördert wird.

Bei einer weiteren bevorzugten Ausgestaltung der Erfindung ist der Farbverteiler drehfest auf dem Farbzuführrohr angeordnet.

Diese Maßnahme hat den Vorteil, daß ein besonders einfacher Aufbau der erfindungsgemäßen Einrichtung entsteht, weil bei drehfestem Farbverteiler und rotierender Farbauftragswalze die erforderliche Relativdrehung von selbst entsteht.

Bei einer weiteren bevorzugten Ausgestaltung der Erfindung ist der Farbverteiler mittels einer Schraube am Farbzuführrohr befestigt.

Diese Maßnahme hat den Vorteil, daß der Farbverteiler in besonders einfacher Weise drehstarr mit dem Farbzuführrohr verbunden werden kann, außerdem wird auf diese Weise eine sichere axiale Fixierung erreicht.

Bei einer weiteren bevorzugten Ausgestaltung der Erfindung ist der Farbverteiler aus zwei axialen Hälften zusammengesetzt.

Diese Maßnahme hat den Vorteil, daß der Farbverteiler einfach produziert werden kann, insbesondere bei einer spiralig ausgestalteten Oberfläche, weil bei einer Fertigung mit zwei Halbschalen die erforderliche Spritzform leichter hergestellt werden kann.

Bei einer weiteren bevorzugten Ausgestaltung der Erfindung ist die Farbauftragswalze mittels Walzenlagern auf dem Farbzuführrohr drehbar gelagert, insbesondere ist die Farbauftragswalze auf das freie Ende des Farbzuführrohrs bis zu einem Festanschlag aufschiebbar und dann mittels einer axialen Schraube am freien Ende axial fixierbar.

Auch diese Maßnahme hat den Vorteil, daß der Aufbau der erfindungsgemäßen Einrichtung vereinfacht wird, ebenso die Montage und Demontage, beispielsweise zum Reinigen der Einrichtung nach Gebrauch.

Weitere Vorteile ergeben sich aus der Beschreibung und der beigefügten Zeichnung.

Es versteht sich, daß die vorstehend genannten und die nachstehend noch erläuterten Merkmale nicht nur in der jeweils angegebenen Kombination sondern auch in anderen Kombinationen oder in Alleinstellung verwendbar sind, ohne den Rahmen der Erfindung zu verlassen.

Ein Ausführungsbeispiel der Erfindung ist in der Zeichnung dargestellt und wird in der nachfolgenden Beschreibung näher erläutert. Es zeigen:
Fig. 1 eine Draufsicht, teilweise im Schnitt und teilweise abgebrochen eines Ausführungsbeispiels einer erfindungsgemäßen Einrichtung;
Fig. 2 eine Schnittansicht entlang der Linie II-II von Fig 1.

In Fig. 1 ist mit 1 insgesamt eine erfindungsgemäße Einrichtung zum Auftragen von Farbe auf Flächen, vorzugsweise ebene Flächen, bezeichnet. Typischerweise werden Einrichtungen dieser Art dazu verwendet, um Wände, insbesondere mit Rauhfasertapete beklebte Wände mit einer Farbschicht zu versehen.

Ein Trag- und Farbzuführrohr 2 ist mittels eines Flanschteils 3 an einen Handgriff 4 ansetzbar, wobei der Handgriff 4 mit einem in der Figur nicht dargestellten Schlauch verbunden ist, der beispielsweise zu einer Pumpe führt, die Farbe durch den Handgriff 4, das Flanschteil 3 und das Trag-und Farbzuführrohr 2 pumpt, die sämtlich als Rohrleitungen ausgebildet sind.

Das Trag- und Farbzuführrohr 2 ist ab dem Flanschteil 3 zunächst als gerader Abschnitt 5, dann als Krümmung 6, dann wiederum als Schräg-Geradeabschnitt 7, dann als zur Krümmung 6 gegenläufige Krümmung 8 und schließlich als gerader Tragabschnitt 9 ausgebildet, so daß insgesamt eine hakenartige Ausbildung entsteht, bei der der gerade Abschnitt 5 vorzugsweise senkrecht zum geraden Tragabschnitt 9 verläuft.

Im Übergangsbereich von der Krümmung 8 zum geraden Tragabschnitt 9 ist ein linker Festanschlag 10 auf dem Tragabschnitt 9 angebracht. Am gegenüberliegenden, freien Ende des Tragabschnitts 9 ist ein Stopfen 11 zu erkennen, in den eine Rändelschraube 12 eingeschraubt ist.

Der linke Festanschlag 10 bzw. die Rändelschraube 12 dienen zum axialen Fixieren eines linken Walzenlagers 13 bzw. eines rechten Walzenlagers 14. Die Walzenlager 13,14 sind auf dem Tragabschnitt 9 drehbar angeordnet. An ihrer Peripherie sind sie fest mit einer Farbauftragswalze 15 verbunden, die mit einem Hohlraum 16 versehen ist.

Die Farbauftragswalze 15 ist über ihre zylindrische Oberfläche mit einer Vielzahl von Farbaustrittsöffnungen 17 versehen, die den Hohlraum 16 mit der Umgebung verbinden. Die Farbauftragswalze 15 ist an ihrer Oberfläche zweckmäßigerweise mit einem Flor 18 versehen, der, von der Mitte der Farbauftragswalze 15 aus betrachtet, einen linken Abschnitt 19 und einen rechten Abschnitt 20 aufweist.

Auf den Tragabschnitt 19 ist ein im wesentlichen zylindrischer Farbverteiler 25 aufgeschoben, dessen Außendurchmesser etwas kleiner ist als der Innendurchmesser der Farbauftragswalze 15. Auf diese Weise besteht zwischen Farbverteiler 25 und Farbauftragswalze 15 ein Zwischenraum 26.

Wie man auch besonders gut aus Fig. 2 erkennen kann, erstreckt sich ein radialer Farbzuführkanal 27 von dem geraden rohrförmigen Tragabschnitt 9 zur Peripherie des Farbverteilers 25. Der Farbzuführkanal 27 mündet an der Oberfläche des Farbverteilers 25 in eine Längsausnehmung. Bei dem in der Figur dargestellten Ausführungsbeispiel ist nur ein einziger Farbzuführkanal 27 in der axialen Mitte des Farbverteilers 25 angeordnet, so daß sich rechts und links von der Ausmündung des Farbzuführkanals 27 eine linke Längsausnehmung 28 sowie eine rechte Längsausnehmung 29 erstrecken. Die Längsausnehmung 28, 29 hat, wie Fig. 2 zeigt, vorzugsweise eine halbzylindrische Form.

An der Oberfläche des Farbverteilers 25 ist ferner eine Spirale 30 als Profil auf eine zylindrische Oberfläche aufgebracht. Die Spirale 30 zerfällt in einen linken Bereich 31 und einen rechten Bereich 32, die, wie Fig. 1 deutlich zeigt, eine gegenläufige Steigung von vorzugsweise 10° aufweisen.

Die Spirale 30 kann als Rundgewinde, Trapezgewinde oder Steilgewinde auf der zylindrischen Oberfläche des Farbverteilers 25 ausgebildet sein.

Wie man schließlich noch aus Fig. 2 erkennen kann, besteht der Farbverteiler 25 aus einer hinteren Hälfte 33 und einer vorderen Hälfte 34, die z.B. formschlüssig miteinander verbunden sein können. Die Hälften 33, 34 können ferner verschraubt, verklebt oder sonstwie miteinander verbunden sein.

Schließlich ist in Fig. 2 noch eine Arretierschraube 35 zu erkennen, mit der der Farbverteiler 25 axial auf dem geraden Tragabschnitt 9 des Trag- und Farbzuführrohrs 2 fixiert ist.

Die Wirkungsweise der erfindungsgemäßen Einrichtung ist wie folgt:

Durch das in der Fig. nicht dargestellte pumpenaggregat wird Farbe aus einem Vorratsbehälter durch den Handgriff 4, das Flanschteil 3 und das Trag- und Farbzuführrohr 2 gepumpt, bis die Farbe den geraden Tragabschnitt 9 erreicht. Von dort aus fließt die Farbe durch den Farbzuführkanal 27 in radialer Richtung und tritt in die Längsausnehmungen 28 und 29 ein. Die Farbe wird nun relativ schnell über die Länge der Längsausnehmungen 28 und 29 bis an beide axiale Enden des Farbverteilers 25 verteilt.

Da der Farbverteiler 25 drehstarr mit dem geraden Abschnitt 9 verbunden ist, andererseits aber die Farbauftragswalze 15 durch das Rollen auf einer mit Farbe zu versehenen Wand rotiert, entsteht eine Relativdrehung zwischen Farbauftragswalze 15 und Farbverteiler 25. Diese Relativdrehung hat zur Folge, daß die aus den Längsausnehmungen 28, 29 über die Peripherie des Farbverteilers 25 ausströmende Farbe durch die gegenläufig verlaufenden Bereiche 31, 32 der Spirale 30 gleichmäßig über die gesamte Innenoberfläche der Farbauftragswalze 15 verteilt wird. Die Farbe tritt somit gleichförmig durch die Farbaustrittsöffnungen 17 hindurch und tränkt die Abschnitte 19 und 20 des Flors 18 gleichmäßig, so daß auch ein gleichmäßiger Farbauftrag auf der Fläche entsteht.

## Patentansprüche

1. Einrichtung zum Auftragen von Farbe auf Flächen, mit einer einen Hohlraum (16) aufweisenden Farbauftragswalze (15), die an ihrem Umfang mit vom Hohlraum (16) zur Außenseite führenden Farbaustrittsöffnungen (17) versehen ist, mit einem im Hohlraum (16) mit radialen Zwischenraum (26) angeordneten, zur Farbauftragswalze (15) konzentrischen Farbverteiler (25), wobei Farbauftragswalze (15) und Farbverteiler (25) relativ zueinander verdrehbar sind, mit Mitteln zum Zuführen der Farbe in den Zwischenraum (26) und mit mechanischen Schikanen zum Verteilen der Farbe bei Verdrehung von Farbauftragswalze (15) und Farbverteiler (25) gegeneinander, dadurch gekennzeichnet, daß der Farbverteiler (25) auf einem Trag- und Farbzuführrohr (2) angeordnet ist, wobei ein Farbzuführkanal (27) das Innere des Farbzuführrohres (2) mit dem Zwischenraum (26) zwischen Farbverteiler (25) und Farbauftragswalze (15) verbindet, und daß die mechanischen Schikanen als Spirale (30) auf der Oberfläche des Farbverteilers (25) ausgebildet sind.

2. Einrichtung nach Anspruch 1, dadurch gekennzeichnet, daß der Farbzuführkanal (27) in eine Längsausnehmung (28, 29) an der Oberfläche des Farbverteilers (25) mündet.

3. Einrichtung nach Anspruch 1 oder 2, dadurch gekennzeichnet, daß die Spirale (30) als Rundgewinde, Trapezgewinde oder Steilgewinde auf einer zylindrischen Oberfläche des Farbverteilers (25) ausgebildet ist.

4. Einrichtung nach Anspruch 2 oder 3, dadurch gekennzeichnet, daß der Farbzuführkanal (27) nur in der Längsmitte des Farbverteilers (25) ausmündet, und daß die Spirale (30) zu beiden Seiten der Ausmündung gegenläufig ausgebildet ist.

5. Einrichtung nach einem der Ansprüche 1 bis 4, dadurch gekennzeichnet, daß der Farbverteiler (25) drehfest auf dem Farbzuführrohr (2) angeordnet ist.

6. Einrichtung nach Anspruch 5, dadurch gekennzeichnet, daß der Farbverteiler (25) mittels einer Schraube (35) am Farbzuführrohr (2) befestigt ist.

7. Einrichtung nach einem der Ansprüche 1 bis 6, dadurch gekennzeichnet, daß der Farbverteiler (25) aus zwei axialen Hälften (33, 34) zusammengesetzt ist.

8. Einrichtung nach einem der Ansprüche 1 bis 7, dadurch gekennzeichnet, daß die Farbauftragswalze (15) mittels Walzenlagern (13, 14) auf dem Farbzuführrohr (2) drehbar gelagert ist.

9. Einrichtung nach Anspruch 8, dadurch gekennzeichnet, daß die Farbauftragswalze (15) auf das freie Ende des Farbzuführrohres (2) bis zu einem Festanschlag (10) aufschiebbar und dann mittels einer axialen Schraube (12) am freien Ende axial fixierbar ist.

## Revendications

1. Appareil pour l'application de peinture sur des surfaces, muni d'un rouleau applicateur (15) présentant une cavité (16), et un contour doté d'orifices de sortie de la peinture (17) menant de la cavité (16) vers la face externe, muni également d'un distributeur de peinture (25) concentrique avec le rouleau applicateur (15), disposé à l'intérieur de la cavité (16) avec un espace intermédiaire radial (26), le rouleau applicateur (15) et le distributeur de peinture (25) pouvant tourner l'un par rapport à l'autre, muni en outre de dispositifs permettant l'alimentation de la peinture dans l'espace intermédiaire (26) ainsi que de chicanes assurant la distribution de la peinture lorsque le rouleau applicateur (15) tourne par rapport au distributeur de peinture (25); appareil pour l'application de peinture sur des surfaces caractérisé en ce que le distributeur de peinture (25) est disposé sur un tube support faisant également office de tube d'alimentation en peinture (2), dans lequel un canal d'alimentation en peinture (27) relie l'intérieur du tube d'alimentation en peinture (2) avec l'espace intermédiaire (26) existant entre le distributeur (25) et le rouleau applicateur (15), et en ce que les chicanes mécaniques forment une spirale (30) à la surface du distributeur de peinture (25).

2. Appareil, selon la revendication 1, caractérisé en ce que le canal d'alimentation en peinture (27) débouche sur un évidement longitudinal (28, 29) qui se trouve à la surface du distributeur de peinture (25).

3. Appareil, selon la revendication 1 ou 2, caractérisé en ce que la spirale (30) a la forme d'un filet rond, d'un filet trapézoïdal ou d'un filet à pas rapide, et est située sur une surface cylindrique du distributeur de peinture (25).

4. Appareil, selon la revendication 2 ou 3, caractérisé en ce que l'embouchure du canal d'alimentation en peinture (27) se trouve à la moitié de la longueur du distributeur (25), et en ce que la spirale (30) s'enroule en sens contraires de chaque côté de l'embouchure.

5. Appareil, selon l'une des revendications 1 à 4, caractérisé en ce que le distributeur de peinture (25)'ne tourne pas par rapport au tube d'alimentation en peinture (2).

6. Appareil, selon la revendication 5, caractérisé en ce que le distributeur de peinture (25) est fixé au tube d'alimentation en peinture (2) au moyen d'une vis (35).

7. Appareil, selon l'une des revendications 1 à 6, caractérisé en ce que le distributeur de peinture (25) est composé de deux moitiés axiales (33, 34).

8. Appareil, selon l'une des revendications 1 à 7, caractérisé en ce que le rouleau applicateur (15) est monté sur le tube d'alimentation en peinture (2) et peut tourner par rapport à celui-ci grâce à des roulements à billes (13, 14).

9. Appareil, selon la revendication 8, caractérisé en ce que le rouleau applicateur (15) peut être enfilé, jusqu'à une butée fixe (10), sur l'extrémité libre du tube d'alimentation en peinture (2), puis être fixé axialement à l'extrémité libre au moyen d'une vis axiale (12).

## Claims

1. Apparatus for applying paint to surfaces, having a paint application roller (15) which has a cavity (16), which paint application roller (15) is provided on its circumference with paint discharge openings (17) leading from the cavity (16) to the outside, having a paint distributor (25) arranged in the cavity (16) with a radial space (26) and concentrically with respect to the paint application roller (15), paint application roller (15) and paint distributor (25) being rotatable in relation to each other, having means for supplying the paint into the space (26) and having mechanical baffles for distributing the paint during rotation of paint application roller (15) and paint distributor (25) with respect to each other, characterized in that the paint distributor (25) is arranged on a support and paint supply tube (2), a paint supply channel (27) connecting the inside of the paint supply tube (2) to the space (26) between paint distributor (25) and paint application roller (15), and in that the mechanical baffles are constructed as a spiral (30) on the surface of the paint distributor (25).

2. Apparatus according to Claim 1, characterized in that the paint supply channel (27) opens out into a longitudinal recess (28, 29) on the surface of the paint distributor (25).

3. Apparatus according to Claim 1 or 2, characterized in that the spiral (30) is constructed as a round thread, trapezoidal thread or coarse thread on a cylindrical surface of the paint distributor (25).

4. Apparatus according to Claim 2 or 3, characterized in that the paint supply channel (27) only opens out in the longitudinal centre of the paint distributor (25) and in that the spiral (30) is constructed to run in opposite directions on both sides of the outlet.

5. Apparatus according to one of Claims 1 to 4, characterized in that the paint distributor (25) is arranged in a non-rotatable manner on the paint supply tube (2).

6. Apparatus according to Claim 5, charac, terized in that the paint distributor (25) is fixed on the paint supply tube (2) by means of a screw (35).

7. Apparatus according to one of Claims 1 to 6, characterized in that the paint distributor (25) is composed of two axial halves (33, 34).

8. Apparatus according to one of Claims 1 to 7, characterized in that the paint application roller (15) is mounted rotatably on the paint supply tube (2) by means of roller bearings (13, 14).

9. Apparatus according to Claim 8, characterized in that the paint application roller (15) can be pushed onto the free end of the paint supply tube (2) up to a fixed stop (10) and can then be fixed axially by means of an axial screw (12) at the free end.
